# EUROPÄISCHE PATENTANMELDUNG

(11) **EP 0 590 244 A1**
(43) Veröffentlichungstag der Anmeldung: **06.04.1994**
(21) Anmeldenummer: 93110497.0
(22) Anmeldetag: 01.07.1993
(51) Int. Cl.: B42F 15/00, B42F 15/04

(54) **Hängeschienen für Hängetaschen oder -mappen**

(30) Priorität: 29.09.1992 DE 4232549
(71) Anmelder: Louis Leitz KG, D-70469 Stuttgart (DE)
(72) Erfinder: Pflugfelder, Theodor, D-71154 Nufringen (DE); Lehleiter, Günther, D-71665 Vaihingen/Riet (DE)
(74) Vertreter: Wolf, Eckhard, Dr.-Ing.

(57) **Zusammenfassung**

Die Erfindung bezieht sich auf eine Hängeschiene für Hängetaschen oder Hängemappen, bestehend aus einem langgestreckten, durch zwei zueinander parallele Längsseitenränder (12,14) begrenzten Metallstab. Der Metallstab weist an seinen stirnseitigen Enden zur Seite des einen, im Hängezustand unteren Längsseitenrandes (14) hin randoffene, durch je ein endseitiges, nach unten weisendes Hakenteil (18) begrenzte Rastausnehmungen (16) sowie quer zu den Längsseitenrändern ausgerichtete Drehsicherungsflanken (30) auf. Erfindungsgemäß sind die endseitigen Hakenteile (18) des als Flachband ausgebildeten Metallstabs (10) um eine quer zu den die Drehsicherungsflanken bildenden Breitseitenflächen (30) verlaufende Biegeachse über den unteren Längsseitenrand (14) hinaus nach unten gebogen. Um trotz geringen Materialeinsatzes eine ausreichende Festigkeit und Biegesteifigkeit zu erhalten, entspricht die Flachbandbreite dem 3- bis 6-fachen der Flachbandwandstärke, wobei die Flachbandwandstärke so gewählt werden kann, daß die Stanzkanten der randoffenen Rastausnehmungen (16) schräg oder ballig angeprägt werden können.

## Beschreibung

Die Erfindung betrifft eine Hängeschiene für Hängetaschen oder- mappen, bestehend aus einem langgestreckten, durch zwei zueinander parallele Längsseitenränder begrenzten Metallstab mit in der Nähe der beiden stirnseitigen Enden angeordneten, zur Seite des einen, im Hängezustand unteren Längsseitenrandes hin randoffenen, durch je ein endseitiges, nach unten weisendes Hakenteil begrenzten Rastausnehmungen sowie quer zu den Längsseitenrändern ausgerichteten Drehsicherungsflanken.

Hängeschienen dieser Art werden in einen Falz oder eine schlauchartige Tasche der Hängetasche oder -mappe so eingesteckt, daß ihre freien Enden mit den randoffenen Rastausnehmungen seitlich überstehen. Die Hängetaschen oder -mappen können dadurch mit nach unten weisenden Rastausnehmungen an zwei im Abstand voneinander angeordneten Tragschienen einer Hängeregistratur aufgehängt werden.

Es sind Hängeschienen dieser Art bekannt, bei denen der Metallstab von einem Flachband abgelängt und unter Einbringung der Rastausnehmungen und eventueller Rundlöcher gestanzt wird. Die Flachbandbreite wird dort so gewählt, daß beim Stanzvorgang eine ausreichend tiefe Rastausnehmung eingebracht werden kann, um die Hängetaschen und - mappen ohne die Gefahr eines seitlichen Abrutschens an den Tragschienen der Hängeregistratur aufgehängt werden können. Ein in der Praxis häufig vorgekommendes Breitenmaß des Flachbandes liegt bei etwa 10 mm. Die Flachbandbreite entspricht damit etwa dem 10- bis 15-fachen der Flachbandstärke, je nachdem, ob ein unprofiliertes oder ein zu Erhöhung der Biegesteifigkeit profiliertes Flachband verwendet wird. Die großen Breitseitenflächen bilden die Drehsicherungsflanken, die dafür sorgen, daß der Metallstab im Falz der Hängetaschen oder -mappen stets mit nach unten weisenden Rastausnehmungen ausgerichtet bleibt. Durch den Stanzvorgang und die dabei entstehenden Grate ist der Ausnehmungsrand an sich relativ scharfkantig. Wegen der dünnen Wandstärke des Flachbandes reicht eine mechanische Oberflächenbearbeitung zur Erzeugung einer glatten Oberfläche nicht aus. Es bedarf vielmehr einer Oberflächenbeschichtung, insbesondere einer Umsinterung mit einem geeigneten Beschichtungsmittel. Weiter weisen die bekannten Hängeschienen üblicherweise Durchbrüche zum Einrasten von auf den Taschenrand aufsteckbaren Kennzeichnungsreitern auf. Vor allem bei dünnwandigen Flachband-Hängeschienen kommt es dadurch zu einer Materialschwächung, insbesondere zu einer Verminderung der Biegesteifigkeit der Flachbandschiene. Dieser Nachteil kann durch eine entsprechende Überdimensionierung des Materialeinsatzes kompensiert werden.

Der Erfindung liegt die Aufgabe zugrunde, die bekannten Hängeschienen der eingangs angegebenen Art dahingehend zu verbessern, daß der Materialeinsatz verringert und trotzdem eine ausreichende Festigkeit und Biegesteifigkeit erzielt werden kann.

Zur Lösung dieser Aufgabe werden die in den Patentansprüchen 1 bzw. 8 angegebenen Merkmalskombinationen vorgeschlagen. Vorteilhafte Ausgestaltungen und Weiterbildungen der Erfindung ergeben sich aus den Unteransprüchen.

Die erfindungsgemäße Lösung geht von den Gedanken aus, das es für eine ausreichende Drehsicherung der Hängeschiene im Taschen- oder Mappenfalz nicht unbedingt notwendig ist, ein Flachmaterial großer Breite zu verwenden, wenn andererseits dafür gesorgt wird, daß die Rastausnehmungen im Bereich der Hakenteile ausreichend tief sind, um eine zuverlässige Verrastung an den Tragschienen der Hängeregistratur ohne die Gefahr eines Herabgleitens zu gewährleisten.

Dementsprechend wird gemäß einer ersten Alternative der Erfindung bei einem aus einem Flachband ausgestanzten Metallstab erfindungsgemäß vorgeschlagen, daß die endseitigen Hakenteile um eine quer zu den Breitseitenflächen verlaufende Biegeachse über den unteren Längsseitenrand hinaus nach unten gebogen sind. Damit wird erreicht, daß auch mit einem schmalen Flachband, dessen Breitseitenflächen noch eine ausreichende Drehsicherung gewährleisten, ein ausreichend tiefes Einrasten an den Tragschienen der Hängeregistratur gewährleistet ist.

Vorteilhafterweise stehen die Hakenteile um das 0,5- bis 1,5-fache der Flachbandbreite über den unteren Längsseitenrand über, was bei einer Flachbandbreite von 5 mm einen Überstand der Hakenteile von 2,5 bis 7,5 mm bedeutet. Zur Kompensation der geringeren Flachbandbreite im Hinblick auf die Biegesteifigkeit des Metallstabs kann die Wandstärke des Flachbands etwas breiter als bisher gewählt werden. Zweckmäßig entspricht die Flachbandbreite dem 3- bis 6-fachen der Flachbandwandstärke. Die größere Flachbandwandstärke erlaubt es, die Stanzkanten der randoffenen Ausnehmung zur Entgratung schräg oder ballig anzuprägen und dadurch zu glätten. Eine Umsinterung kann dadurch grundsätzlich vermieden werden. Andererseits ist es bei Bedarf dennoch möglich, das Flachband im Bereich der randoffenen Ausnehmung mit einem gleitfähigen Werkstoff zu beschichten, vorzugsweise zu umsintern.

Um eine Materialschwächung bei der Erzeugung der Rastausnehmungen für einen Kennzeichnungsreiter weitgehend zu vermeiden, wird gemäß einer vorteilhaften Ausgestaltung der Erfindung vorgeschlagen, daß das Flachband mit zur Seite des unteren Längsseitenrandes hin randoffenen, einen rasterartigen Abstand voneinander aufweisenden Rastaussparungen versehen ist.

Um völlig ohne Materialschwächung eine Verrastung der Kennzeichnungsreiter zu ermöglichen, ist das Flachband vorteilhafterweise mit zur einen Breitseite hin konkaven und zur anderen Breitseite hin konvexen, einen Rasterabstand voneinander aufweisenden Rastprägungen versehen, in deren napfartige konkave Seite die am Kennzeichnungsreiter angeformten Rastnocken einrastbar sind.

Eine abgewandelte Lösungsvariante der Erfindung sieht vor, daß der Metallstab aus einem Runddraht besteht, das die Drehsicherungsflanken und randoffenen Rastausnehmungen durch quer zu den Längsseitenrändern verlaufende, zueinander parallele Biegeachsen gebogene Biegeabschnitte des Runddrahtes gebildet sind, und daß die endseitigen Hakenteile um eine quer zu den Längsseitenrändern verlaufende Biegeachse zum unteren Längsseitenrand hin nach unten gebogen sind. Die endseitigen Hakenteile sind dabei zweckmäßig über den unteren Längsseitenrand hinaus nach unten gebogen.

Vorteilhafterweise sind die randoffenen Rastausnehmungen und die Drehsicherungsflanken durch an den stirnseitigen Enden des Metallstabs S-förmig aneinander anschließende Biegeabschnitte gebildet. Eine weitere Verbesserung der Drehsicherung wird dadurch erzielt, daß die Drehsicherungsflanken durch entlang dem Runddraht vorzugsweise in Rasterabständen verteilt angeordnete Biegeabschnitte gebildet sind, wobei die Biegeabschnitte mäanderartig aneinander gereiht sein können und mit ihren in Stabrichtung verlaufenden Mäanderschenkeln den oberen und unteren Längsseitenrand bilden können. Die Kennzeichnungsreiter können hierbei in den Rasterabständen der Biegeabschnitte an der Hängeschiene aufgerastet werden. Vorteilhafterweise kann der Runddraht zu diesem Zweck auch mit quer zu den Drehsicherungsflanken ausgerichteten, zur einen Seite hin konkaven und zur anderen Seite hin konvexen, einen Rasterabstand voneinander aufweisenden Rastprägungen versehen werden.

Im folgenden wird die Erfindung anhand einiger in der Zeichnung in schematischer Weise dargestellter Ausführungsbeispiele näher erläutert. Es zeigen:
- Fig. 1: eine Seitenansicht einer Hängeschiene;
- Fig. 2: eine Seitenansicht eines Stanzteils als Halbfertigerzeugnis zur Herstellung der Hängeschiene nach Fig. 1;
- Fig. 3: einen vergrößerten Ausschnitt aus der Hängeschiene nach Fig. 1;
- Fig. 4: einen Schnitt entlang der Schnittlinie 4-4 der Fig. 3;
- Fig. 5: eine Ausschnittsdarstellung einer Hängeschiene entsprechend Fig. 3 mit Rastprägungen;
- Fig. 6: einen Schnitt durch eine Rastprägung nach Schnittlinie 6-6 der Fig. 5;
- Fig. 7: eine Seitenansicht einer aus Runddraht hergestellten Hängeschiene;
- Fig. 8: eine Draufsicht auf die Hängeschiene nach Fig. 7;
- Fig. 9: einen vergrößerten Ausschnitt der Hängeschiene in einer Draufsicht im Bereich der Rastprägungen entsprechend Fig. 8 (links) und einer Seitenansicht des Hakenteils entsprechend Fig. 7 (links);
- Fig. 10: eine Seitenansicht eines abgewandelten Ausführungsbeispiels einer Hängeschiene mit mäanderförmigen Biegeabschnitten;
- Fig. 11: eine Draufsicht auf die Hängeschiene nach Fig. 10;
- Fig. 12: ein vergrößerten Ausschnitt aus der Hängeschiene nach Fig. 10 in einer Seitenansicht.

Die in der Zeichnung dargestellten Hängeschienen sind für Hängetaschen oder Hängemappen bestimmt, mit der diese zwischen zwei im Abstand voneinander angeordneten Tragschienen einer Hängeregistratur aufgehängt werden können. Die Hängeschienen bestehen aus einem Metallstab 10 der durch je einen im Hängezustand oberen Längsseitenrand 12 und unteren Längsseitenrand 14 begrenzt ist und an dessen Enden hakenförmige randoffene Rastausnehmungen 16 angeordnet sind. Die randoffenen Ausnehmungen 16 sind endseitig durch ein in Richtung unteren Längsseitenrand 14 abgebogenes Hakenteil 18 begrenzt.

Bei den in Fig. 1 bis 6 gezeigten Ausführungsbeispielen ist der Metallstab 10 aus einem Flachband mit 5 mm Bandbreite und einer Wandstärke von 1,3 mm abgelängt.

Die einander gegenüberliegenden Breitseitenflächen 30 des Flachbandes haben die Funktion von Drehsicherungsflanken, die dafür sorgen, daß der in einen Falz der Hängetaschen oder Hängemappen eingesteckte Metallstab gegen Drehen um seine Längsachse gesichert ist.

Die an den Enden vorgesehenen randoffenen Rastausnehmungen 16 sind ebenso wie die im unteren Längsseitenrand 14 in rasterartigem Abstand voneinander angeordneten Rastaussparungen 20 aus dem Flachband ausgestanzt. Zur Bildung der Hakenteile 18 werden die stirnseitigen Enden des Metallstabs 10 um eine senkrecht zu den Breitseitenflächen 30 des Flachbands verlaufende Biegeachse nach unten gebogen (Übergang von Fig. 2 nach Fig. 1). Wie insbesondere aus Fig. 4 und 5 zu ersehen ist, sind die Stanzränder am Stabende mit schrägen Prägekanten 22 versehen. Die randoffenen Rastaussparungen 20 dienen als Raststellen für nicht dargestellte Kennzeichnungsreiter, die auf den die Hängeschiene enthaltenden Rand der Hängetasche oder Hängemappe aufsteckbar sind.

Um eine Materialschwächung zu vermeiden, können anstelle der durchgehenden Rastaussparungen 20 (Fig. 3) Rastprägungen 24 (Fig. 5,6) in das Flachband eingebracht werden, die auf der einen Seite 26 napfartig konkav und auf der anderen Seite 28 nockenartig konvex ausgebildet sind. Der konkave Teil 26 der Rastprägungen 24 ist zur Aufnahme von an den Kennzeichnungsreitern angeformten Rastnocken bestimmt, während der konvexe Teil 28 in eine Freisparung des nicht dargestellten Kennzeichnungsreiters eingreifen kann.

Die in Fig. 7 bis 12 dargestellten Hängeschienen sind aus einem Runddraht hergestellt, wobei die randoffenen Rastausnehmungen 16, die Hakenteile 18 und die Drehsicherungsflanken durch S-förmig (Fig. 7 - 9) oder mäanderförmig (Fig. 10 - 12) aneinander gereihte Biegeabschnitte 32,34 gebildet sind. Die Biegeabschnitte 32,34 sind durch Biegekanten 36 mit zueinander parallelen, quer zu den Längsseitenrändern 12,14 verlaufenden Biegeachsen begrenzt. Die Biegeabschnitte 34 greifen in den Falz der nicht dargestellten Hängetaschen ein und schlagen mit ihren Flanken unter Bildung einer Drehsicherung gegen die Innenflächen der Falzwände an.

Bei dem in Fig. 10 bis 12 bezeigten Ausführungsbeispiel dienen die im Rasterabstand voneinander angeordneten Biegeabschnitte 34 zugleich als Rastabschnitte zum Aufrasten von nicht dargestellten Kennzeichnungsreitern. Abweichend davon sind bei dem in Fig. 7 bis 9 gezeigten Ausführungsbeispiel in den Runddraht Rastprägungen 38 eingebracht, in deren konkaves Teil 40 Rastnocken der nicht dargestellten Kennzeichnungsreiter einrastbar sind. Die Rastprägungen 38 sind quer zu den Biegeebenen der Biegeabschnitte 32,34 und damit quer zu den Drehsicherungsflanken ausgerichtet.

Zusammenfassend ist folgendes festzustellen: Die Erfindung bezieht sich auf eine Hängeschiene für Hängetaschen oder Hängemappen, bestehend aus einem langgestreckten, durch zwei zueinander parallele Längsseitenränder 12,14 begrenzten Metallstab. Der Metallstab weist an seinen stirnseitigen Enden zur Seite des einen, im Hängezustand unteren Längsseitenrandes 14 hin randoffene, durch je ein endseitiges, nach unten weisendes Hakenteil 18 begrenzte Rastausnehmungen 16 sowie quer zu den Längsseitenrändern ausgerichtete Drehsicherungsflanken 30 auf. Erfindungsgemäß sind die endseitigen Hakenteile 18 des als Flachband ausgebildeten Metallstabs 10 um eine quer zu den die Drehsicherungsflanken bildenden Breitseitenflächen 30 verlaufende Biegeachse über den unteren Längsseitenrand 14 hinaus nach unten gebogen. Um trotz geringen Materialeinsatzes eine ausreichende Festigkeit und Biegesteifigkeit zu erhalten, entspricht die Flachbandbreite dem 3- bis 6-fachen der Flachbandwandstärke, wobei die Flachbandwandstärke so gewählt werden kann, daß die Stanzkanten der randoffenen Rastausnehmungen 16 schräg oder ballig angeprägt werden können.

## Patentansprüche

1. Hängeschiene für Hängetaschen oder -mappen, bestehend aus einem langgestreckten, durch zwei zueinander parallele Längsseitenränder (12,14) begrenzten Metallstab (10) mit in der Nähe der beiden stirnseitigen Enden angeordneten, zur Seite des einen, im Hängezustand unteren Längsseitenrandes (14) hin randoffenen, durch je ein endseitiges, nach unten weisendes Hakenteil (18) begrenzten Rastausnehmungen (20) sowie quer zu den Längsseitenrändern ausgerichteten Drehsicherungsflanken (30), wobei der Metallstab (10) aus einem Flachband besteht, dessen Breitseitenflächen (30) die Drehsicherungsflanken bilden und aus welchem die randoffenen Rastausnehmungen (20) ausgestanzt sind, **dadurch gekennzeichnet**, daß die endseitigen Hakenteile (18) um eine quer zu den Breitseitenflächen (30) verlaufende Biegeachse über den unteren Längsseitenrand (14) hinaus nach unten gebogen sind.

2. Hängeschiene nach Anspruch 1, **dadurch gekennzeichnet**, daß die Hakenteile (18) um das 0,5-bis 1,5-fache der Flachbandbreite über den unteren Längsseitenrand (14) überstehen.

3. Hängeschiene nach Anspruch 1 oder 2, **dadurch gekennzeichnet**, daß die Flachbandbreite dem 3- bis 6-fachen der Flachbandwandstärke entspricht.

4. Hängeschiene nach einem der Ansprüche 1 bis 3, **dadurch gekennzeichnet**, daß die Stanzkanten (24) der randoffenen Rastausnehmungen (20) schräg oder ballig angeprägt sind.

5. Hängeschiene nach einem der Ansprüche 1 bis 4, **dadurch gekennzeichnet**, daß das Flachband im Bereich der randoffenen Rastausnehmungen (20) mit einem gleitfähigem Werkstoff beschichtet, vorzugsweise umsintert ist.

6. Hängeschiene nach einem der Ansprüche 1 bis 5, **dadurch gekennzeichnet**, daß das Flachband mit zur Seite des unteren Längsseitenrandes (14) hin randoffenen, einen rasterartigen Abstand voneinander aufweisenden Rastaussparungen (20) versehen ist.

7. Hängeschiene nach einem der Ansprüche 1 bis 6, **dadurch gekennzeichnet**, daß das Flachband mit zur einen Breitseite (30) hin konkaven und zur anderen Breitseite (30) hin konvexen, einen Rasterabstand voneinander aufweisenden Rastprägungen (24) versehen ist.

8. Hängeschiene für Hängetaschen oder -mappen, bestehend aus einem langgestreckten, durch zwei zueinander parallele Längsseitenränder (12,14) begrenzten Metallstab (10) mit in der Nähe der beiden stirnseitigen Enden angeordneten, zur Seite des einen, im Hängezustand unteren Längsseitenrandes (14) hin randoffenen, durch je ein endseitiges, nach unten weisendes Hakenteil (18) begrenzten Rastausnehmungen (16) sowie quer zu den Längsseitenrändern (12,14) ausgerichteten Drehsicherungsflanken, **dadurch gekennzeichnet**, daß der Metallstab (10) aus einem Runddraht besteht, daß die Drehsicherungsflanken und die randoffenen Rastausnehmungen (16) durch quer zu den Längsseitenrändern (12,14) verlaufende, zueinander parallele Biegeachsen gebogene Biegeabschnitte (32,34) des Rundstabs gebildet sind, und daß die endseitigen Hakenteile (18) um eine quer zu den Längsseitenrändern (12,14) verlaufende Biegeachse zum unteren Längsseitenrand (14) hin nach unten gebogen sind.

9. Hängeschiene nach Anspruch 8, **dadurch gekennzeichnet**, daß die endseitigen Hakenteile (18) über den unteren Längsseitenrand (14) hinaus nach unten gebogen sind.

10. Hängeschiene nach Anspruch 8 oder 9, **dadurch gekennzeichnet**, daß die randoffenen Rastausnehmungen (16) und die Drehsicherungsflanken durch im Bereich der stirnseitigen Enden des Rundstabs S-förmig aneinander anschließende Biegeabschnitte (32,34) gebildet sind.

11. Hängeschiene nach Anspruch 8 oder 9, **dadurch gekennzeichnet**, daß die Drehsicherungsflanken durch entlang dem Runddraht (10) verteilt angeordnete Biegeabschnitte (34) gebildet sind.

12. Hängeschiene nach Anspruch 11, **dadurch gekennzeichnet**, daß die Biegeabschnitte mäanderartig aneinander gereiht sind und mit ihren in Stabrichtung verlaufenden Mäanderschenkeln den oberen und unteren Längsseitenrand (12,14) bilden.

13. Hängeschiene nach einem der Ansprüche 8 bis 12, **dadurch gekennzeichnet**, daß der Runddraht (10) mit quer zu den Drehsicherungsflanken ausgerichteten, zur einen Seite hin konkaven (40) und zur anderen Seite hin konvexen, einen Rasterabstand voneinander aufweisenden Rastprägungen (38) versehen ist.
